# FASCICULE DE BREVET EUROPEEN

(11) **EP 0 058 112 B1**
(45) Date de publication et mention de la délivrance du brevet: **09.10.1985**
(21) Numéro de dépôt: 82400168.9
(22) Date de dépôt: 29.01.1982
(51) Int. Cl.: H01B 7/18, H01B 13/10

(54) **Revêtement destiné à assurer le centrage d'une âme de câble dans son enveloppe, câble comportant un tel dispositif, et son procédé de fabrication**
Massnahme zum Zentrieren einer Kabelseele in ihrer Umhüllung, mit dieser Massnahme versehenes Kabel und dessen Herstellungsverfahren
Sheathing for assuring the centering of a cable core in its covering, a cable containing such a device, and the method of its manufacture

(30) Priorité: 06.02.1981 FR 8102413
(43) Date de publication de la demande: 18.08.1982
(73) Titulaire: LIGNES TELEGRAPHIQUES ET TELEPHONIQUES L.T.T., F-78702 Conflans-Ste-Honorine (FR)
(72) Inventeur: Hulin, Jean-Pierre, F-75360 Paris Cedex 08 (FR); Staath, Jean-Claude, F-75360 Paris Cedex 08 (FR)
(74) Mandataire: Weinmiller, Jürgen

## Description

La présente invention concerne un revêtement destiné à assurer le centrage d'une âme de câble dans son enveloppe, un câble comportant un tel dispositif et son procédé de fabrication.

Le brevet français 1 593 816 déposé par la Demanderesse décrit un câble comportant une âme à conducteurs multiples, revêtue d'une gaine en matière plastique munie d'ailettes longitudinales ou en hélice à pas très long, et une enveloppe métallique ondulée serrée sur les extrémités portantes des ailettes. Ainsi, la gaine à ailettes, obtenue par extrusion, sert à la fois d'écran thermique et de revêtement assurant le centrage par verrouillage de l'âme du câble par rapport à son enveloppe.

Le brevet allemand 937172 décrit un revêtement ou gaine de conducteur comportant des ailettes réalisées en une matiëre présentant une certaine élasticité. Lorsqu'un conducteur ou âme est logé dans une partie centrale creuse du revêtement, et lorsque ce revêtement à ailettes est introduit dans une enveloppe en serrant celle-ci sur les extrémités portantes des ailettes, il se réalise donc un centrage par verrouillage de l'âme dans l'enveloppe.

Le brevet anglais 918794 décrit un câble coaxial comportant un conducteur intérieur ou âme, un conducteur extérieur ou enveloppe, et une gaine obtenue en amenant en coïncidence les bords de plusieurs rubans sur une largeur donnée autour de l'âme et en solidarisant entre eux les bords sur une partie de leur largeur de manière à réaliser des ailettes élastiques. L'enveloppe est serrée sur les extrémités portantes des ailettes, réalisant ainsi un verrouillage entre l'âme et l'enveloppe pour obtenir une coaxialité rigoureuse entre l'âme du câble et son enveloppe.

Toutefois, selon ces brevets antérieurs, comme le verrouillage entre l'âme du câble et son enveloppe est obtenu par écrasement des ailettes de la gaine par l'enveloppe, le centrage par verrouillage n'est pas en pratique très satisfaisant notamment du fait qu'il retransmet à l'âme du câble toutes les contraintes auxquelles son enveloppe est soumise.

En outre, lors de la fabrication de ces câbles à revêtement de centrage de l'âme dans son enveloppe, notamment dans le cas des câbles à fibres optiques, se pose le problème de l'obtention d'une surlongueur de l'âme à l'intérieur de l'enveloppe pour permettre de retrouver, après déroulage du câble en vue de sa pose, des longueurs égales d'âme et d'enveloppe.

L'invention a ainsi pour but de résoudre ce problème en proposant un revêtement qui assure un centrage satisfaisant d'une âme de câble dans son enveloppe et qui assure en même temps l'obtention d'une surlongueur de l'âme à l'intérieur de l'enveloppe.

Selon la caractéristique principale de l'invention, le revêtement destiné à assurer le centrage d'une âme de câble dans son enveloppe et comportant au moins une ailette élastique, est caractérisé en ce que l'ailette est de hauteur périodiquement variable.

Ainsi, la variation de profondeur de la ou des ailettes permettra de disposer une surlongueur de l'âme du câble à l'intérieur de l'enveloppe, l'âme du câble avec son revêtement à ailettes se positionnant en hélice du fait de la variation périodique de la profondeur des ailettes, et par conséquent autour d'une position moyenne correspondant à un centrage. Lors du déroulage du câble en vue de sa pose, la traction sur l'enveloppe produira un léger allongement de celle-ci (par exemple de l'ordre de 0,5 %), ce qui fait qu'après déroulage, les longueurs de l'enveloppe et de l'âme se trouveront égales.

L'invention concerne également un procédé de fabrication d'un câble comportant un dispositif de centrage de son âme, consistant à former un revêtement en amenant en coïncidence les bords d'au moins un ruban sur une largeur donnée autour de l'âme du câble, à solidariser entre eux les bords sur au moins une partie de la largeur de manière à réaliser au moins une ailette élastique, et à disposer une enveloppe autour du revêtement, caractérisé en ce que la largeur donnée est périodiquement variable, de manière à faire varier la hauteur de l'ailette.

L'invention sera mieux comprise à la lecture de la description ci-dessous donnée à titre d'exemple non limitatif et en se référant aux dessins ci- annexés où :
la figure 1 représente en coupe une gaine de l'art antérieur,
la figure 2 représente en coupe un revêtement suivant l'invention,
la figure 3 représente un dispositif destiné à la fabrication d'un revêtement selon un mode de réalisation de l'invention,
la figure 4₈ représente en coupe un détail d'un revêtement extrudé selon l'invention,
la figure 4_{b} représente une variante d'une ailette suivant l'invention.

La figure 1 représente un câble du type décrit dans le brevet allemand 937172 précité. Il comporte une âme 1 revêtue de rubans 2 en matière plastique et d'une gaine 3 également en matière plastique munie d'ailettes 4 longitudinales ou en hélice à pas très long, appelées à délimiter des espaces vides 6 entre la gaine 3 et son enveloppe métallique.

L'enveloppe métallique 5 est serrée assez fortement sur les extrémités portantes des ailettes 4 de manière à éviter le glissement du câble à l'intérieur de son enveloppe. Ainsi qu'il a été dit plus haut, cet ancrage rigide n'assure pas un centrage satisfaisant, car il retransmet à l'âme du câble toutes les contraintes auxquelles l'enveloppe est soumise lors du déroulage et de l'enroulage du câble ou lorsque le câble est en exploitation.

La figure 2 représente un câble selon l'invention dont l'âme 7 est entourée d'un revêtement 8 pourvu d'ailettes 10 élastiques et d'une enveloppe 12 éventuellement ondulée. Des espaces 11 subsistent entre le revêtement 8 et l'enveloppe 12 et les ailettes 10 ont une hauteur p au moins égale à la dimension des espaces 11 dans une direction radiale, dénommée ci-dessous profondeur, laquelle correspond au jeu existant entre l'âme du câble et son enveloppe.

Le centrage de l'âme par rapport à l'enveloppe est non pas un centrage imposé par un blocage mécanique, mais un auto-centrage qui est réalisé grâce à la reprise élastique des ailettes 10 lorsqu'elles sont écartées d'un état d'équilibre. Lorsqu'on enroule ou lorsqu'on déroule le câble, l'auto-centrage de l'âme de celui-ci permet d'éviter des contraintes dues aux longueurs d'enroulement ou de déroulement qui seraient différentes pour une âme et une enveloppe décentrées. D'autre part, étant donné que la liaison entre l'âme et son enveloppe est réalisée simplement par les forces de frottement entre les ailettes et la face interne de l'enveloppe, les contraintes mécaniques et/ou thermiques auxquelles l'enveloppe est susceptible d'être soumise sur le site d'exploitation se traduiront par une translation relative de l'enveloppe et de l'âme sans que toutefois celle-ci soit soumise à des contraintes. En effet, les seules forces présentes en pratique sont celles correspondant au frottement de l'âme par rapport à l'enveloppe ou à une ovalisation de l'enveloppe, et les contraintes qui en résultent sont presque entièrement absorbées par la ou les ailettes.

A titre d'exemple, pour un câble de télécommunication dont l'enveloppe a un diamètre extérieur de 15 mm, on a mis en oeuvre un revêtement en polypropylène de 0,2 mm d'épaisseur et des ailettes de 0,4 mm d'épaisseur et de 1 mm de hauteur, cette hauteur étant au moins égale à la profondeur des espaces 11. Pour un câble à fibres optiques de 4 mm de diamètre entouré d'une enveloppe métallique, les épaisseurs respectives d'un revêtement en polyéthylène haute densité et des ailettes sont, à titre d'exemple, de 0,1 mm et 0,2 mm et d'autre part la hauteur des ailettes est de 0,4 mm.

Pour déterminer les ailettes, on prendra en compte un certain nombre de paramètres.

Le jeu existant entre l'âme du câble et son enveloppe est en général déterminé par l'ovalisation maximale à laquelle l'enveloppe sera susceptible d'être soumise lors de l'utilisation du câble ou par le jeu moyen nécessaire entre l'âme du câble et son enveloppe, ce qui permet de déterminer la hauteur minimale des ailettes.

Le cahier des charges du câble considéré permet de déterminer l'excentrement maximal toléré pour l'âme du câble par rapport à son enveloppe. Ainsi qu'il a été dit plus haut, tout excentrement se traduit, lors des opérations d'enroulage et de déroulage, par une longueur différente due au fait que les rayons d'enroulement ne sont pas tout à fait identiques, ce qui engendre des contraintes au niveau de l'âme du câble. La fixation d'une valeur maximale d'excentrement permet de limiter corrélativement les contraintes subies par l'âme du câble. Ceci est important dans le cas des câbles à fibres optiques, les fibres optiques ne pouvant supporter que des contraintes peu élevées. Dans le cas contraire, en effet, leurs performances se détériorent.

La définition de l'excentrement maximal toléré permet alors de choisir la nature du matériau des ailettes selon son module d'élasticité E de même que l'épaisseur des ailettes de telle sorte que le poids de l'âme ne produise au repos qu'un excentrement inférieur à l'excentrement maximal toléré.

En effet, les lois connues de la mécanique permettent de déterminer la géométrie à donner aux ailettes en fonction de la masse linéique du câble et du jeu moyen entre l'âme du câble et son enveloppe. L'effort de compression que subira l'ailette devra être en tout point inférieur à la charge critique d'Euler Pc de manière à éviter le flambage. On se limitera en pratique à une charge au repos inférieure à 0,7 fois la charge critique d'Euler. La méthode de Dutheil permet de calculer la déformation résultante. La déformation maximale lorsque le câble est au repos en position horizontale devra correspondre à un excentrement inférieur à l'excentrement maximal toléré.

Enfin, il est également préférable que les forces de frottement entre la ou les ailettes du revêtement et l'enveloppe du câble soient suffisantes pour empêcher un glissement relatif de l'âme et de l'enveloppe lorsque le câble est vertical, et/ou en présence de vibrations lorsque le câble est posé.

Selon un mode de réalisation avantageux, la hauteur de la ou des ailettes sera choisie supérieure au jeu existant entre l'âme du câble et son enveloppe de telle sorte que la ou les ailettes 10" (figure 4_{b}) présentent une déformation initiale, avec ou sans précontrainte lors de la pose de l'enveloppe, créant ainsi dans le premier cas une force de précontrainte augmentant les frottements (le repliement des ailettes a été exagéré à la figure 4_{b}).

La déformation et le moment fléchissant des ailettes sont alors également donnés par des relations connues et on veillera dans ce cas également à rester assez nettement en deçà de la charge critique d'Euler.

Dans tous les cas, il peut être avantageux d'utiliser des ailettes de section autre que rectangulaire pour obtenir une structure d'égale résistance, par exemple par extrusion. On peut ainsi utiliser des ailettes à profil parabolique tronqué ou bien à profil trapézoïdal. Le calcul se fait alors selon les mêmes lois.

La figure 3 illustre un procédé de fabrication d'un revêtement suivant l'invention, dans lequel des rubans 18 disposés sur des bobines 14, ici au nombre de 4, réparties autour de l'âme 7 à revêtir, sont amenés en coïncidence sur leurs bords, sur une largeur correspondant à la hauteur désirée pour les ailettes, leurs bords étant ensuite soudés à ce niveau. Pour ce faire, l'âme est animée d'un mouvement de translation axial suivant la flèche F et les rubans 18 voient leurs bords mis en contact en 21 au fur et à mesure de leur déroulement, au niveau de rainures 20 ménagées sur la face interne d'un cylindre-guide 19 dont l'axe est l'axe de déplacement de l'âme 7. A la sortie du cylindre-guide 19, sont disposées des têtes ou des paires de têtes de soudure venant effectuer la soudure des portions de ruban mises en contact par les rainures 20, réalisant ainsi les ailettes 10. Il va de soi qu'on peut utiliser seulement un ruban posé par exemple en hélice et réaliser de ce fait une seule ailette.

A titre de variante, le cylindre 19 est remplacé par des paires de rouleaux d'axes parallèles à l'axe de déplacement de l'âme 7 du câble, et qui sont espacés de manière à pincer deux épaisseurs de rubans 18. Par exemple, on utilisera deux paires de rouleaux par ailette 10 et la soudure des portions de ruban sera effectuée entre les deux paires de rouleaux.

Un revêtement 8 fabriqué à partir de rubans soudés au niveau de leurs bords aura la forme représentée à la figure 2 c'est-à-dire que les bords de ruban 18 sont solidaires sur une partie plus mince correspondant à environ deux épaisseurs du ruban jusqu'à une portion en saillie formant une portion plus épaisse 9 qui se présente sur un diamètre légèrement supérieur au diamètre moyen du revêtement 8.

Un revêtement 8 pourvu d'ailettes élastiques 10 peut être réalisé par extrusion dans une boudineuse à travers une tête dont le profil. correspond à celui du revêtement 8. Ainsi, à la figure 4a, on a représenté en coupe partielle un revêtement 8 réalisé par extrusion et comportant des ailettes 10' profilées depuis une portion large 22, qui les raccordent au contour cylindrique du revêtement, jusqu'à une portion étroite 23 au niveau de leurs extrémités par exemple selon un profil parabolique tronqué ou trapézoïdal.

Les ailettes 10 peuvent être longitudinales. Elles, peuvent être aussi hélicoïdales ou à pas alterné : dans le cas d'une fabrication à partir de bandes, l'ensemble des bobines 14 et le cylindre-guide 19, ou les paires de rouleaux, seront animés d'un mouvement correspondant autour de l'axe de déplacement de l'âme 7 ; ou bien l'âme 7 sera mise en rotation autour de son axe de déplacement, par exemple en faisant tourner une bobine qui la reçoit et/ou un touret qui la débite, autour d'un axe perpendiculaire à son axe longitudinal. Dans le cas d'une fabrication par extrusion, on fera tourner l'appareillage d'extrusion ou bien, comme mentionné ci-dessus, l'âme du câble.

Le centrage du câble dans son enveloppe peut être effectué en utilisant une enveloppe pourvue d'uneseule ailette, de préférence hélicoïdale ou à pas alterné. Une hélice ou un pas alterné aura un pas assez court, par exemple de l'ordre de grandeur du diamètre du revêtement, de telle sorte que l'excentrement de l'âme du câble, qui sera au pire compensée un demi-pas plus loin par la reprise élastique de l'ailette, soit corrigé efficacement.

Ainsi qu'il apparaît de la description et des exemples ci-dessus, l'espace ou jeu existant entre la partie cylindrique du revêtement 8 et l'enveloppe 12 est supérieur à l'espace ou au jeu qui est toléré entre l'âme d'un câble et son enveloppe extérieure dans la technique des câbles en général, et notamment dans le cas d'un câble tel que décrit dans le brevet français 1 593 816. Ce jeu plus important est mis à profit pour l'auto-centrage que permet le revêtement selon l'invention.

Selon la caractéristique principale de l'invention, la profondeur de la ou des ailettes est variable périodiquement entre une valeur maximale et une valeur minimale, cette variation étant déphasée dans le cas de plusieurs ailettes. Ainsi, dans le cas d'une fabrication à l'aide de rubans posés en long (cf. figure 3), les tourets 14 sont montés sur un excentique dont l'excentrement correspondra à l'amplitude de variation de la profondeur des ailettes et dont la vitesse de rotation définira le pas de la variation, en relation avec la vitesse de défilement de l'âme du câble. Dans le cas d'une réalisation par extrusion, on utilisera une boudineuse pourvue d'un profil d'extrusion variable au niveau des ailettes, la variation étant commandée par exemple par un excentrique.

L'invention ne se limite pas aux modes de réalisation décrits ci-dessus. Ainsi, il n'est pas nécessaire que les ailettes soient réalisées dans le même matériau que la partie cylindrique du revêtement 8. D'autre part, les ailettes, qu'elles soient ou non réalisées dans le même matériau que le revêtement 8 en sa partie cylindrique, peuvent être renforcées par un ou plusieurs rubans élastiques.

## Revendications

1. Revêtement destiné à assurer le centrage d'une âme de câble (7) dans son enveloppe (12) et comportant au moins une ailette élastique (10), caractérisé en ce que l'ailette (10) est de hauteur périodiquement variable.

2. Revêtement selon la revendication 1, caractérisé en ce que l'ailette (10) comporte une portion épaisse (9 ; 22) qui la raccorde au contour cylindrique du revêtement et devient plus mince au niveau de son extrémité.

3. Revêtement selon l'une des revendications 1 ou 2, caractérisé en ce qu'il comporte au moins un ruban (18) dont les bords sont solidarisés entre eux sur une partie de leur largeur.

4. Revêtement selon l'une des revendications précédentes, caractérisé en ce que l'ailette (10) est en polypropylène ou en po!yéthylène haute densité ou en polyester.

5. Câble, caractérisé en ce qu'il comporte un revêtement (8) selon l'une des revendications précédentes, et une enveloppe (12) entourant celui-ci.

6. Câble selon la revendication 5, caractérisé en ce que la hauteur d'au moins une ailette (10) est supérieure au jeu existant entre l'âme et l'enveloppe du câble.

7. Procédé de fabrication d'un câble comportant un dispositif de centrage de son âme, consistant à former un revêtement (8) en amenant en coïncidence les bords d'au moins un ruban sur une largeur donnée autour de l'âme du câble, à solidariser entre eux les bords sur au moins une partie de la largeur de manière à réaliser au moins une ailette élastique (10), et à disposer une enveloppe (12) autour du revêtement, caractérisé en ce que la largeur donnée est périodiquement variable, de manière à faire varier la hauteur de l'ailette (10).

## Claims

1. A covering for ensuring the centering of a cable (7) core in its sheath (12) and comprising at least one elastic fin (10), characterized in that the fin (10) is of periodically variable height.

2. A covering according to claim 1, characterized in that the fin (10) comprises a thick portion (9 ; 22) which connects it to the cylindrical contour of the covering, and becomes thinner at the level of its end.

3. A covering according to one of claims 1- or 2, characterized in that it comprises at least one tape (18) the edges of which are joined together over a part of their width.

4. A covering according to one of the preceding claims, characterized in that the fin (10) is made of polypropylene or of high density polyethylene or of polyester.

5. A cable, characterized in that it comprises a covering (8) according to one of the preceding claims, and a sheath (12) surrounding the latter.

6. A cable according to claim 5, characterized in that the height of at least one fin (10) is greater than the clearance existing between the core and the sheath of the cable.

7. A method for manufacturing a cable comprising a core centering device, which method consists of forming a covering (8) by making the edges of at least one tape coincide over a given width around the core of the cable, of mutually fixing the edges over at least a part of their width so as to form at least one elastic fin (10), and of disposing a shealth (12) around the covering, characterized in that the given width is periodically variable, so as to make the height of the fin (10) vary.

## Patentansprüche

1. Umhüllung, die die Zentrierung einer Kabelseele (7) in ihrer Hülle (12) bewirken soll und die mindestens eine elastische Rippe (10) aufweist, dadurch gekennzeichnet, daß die Rippe (10) von periodisch variabler Höhe ist.

2. Umhüllung nach Anspruch 1, dadurch gekennzeichnet, daß die Rippe (10) einen verdickten Bereich (9 ; 22) aufweist, der an den zylindrischen Umriß der Umhüllung anschließt, und daß sie an ihrem Ende dünner wird.

3. Umhüllung nach einem der Ansprüche 1 und 2, dadurch gekennzeichnet, daß sie mindestens ein Band (18) aufweist, dessen Ränder untereinander über einen Teil seiner Breite fest miteinander verbunden sind.

4. Umhüllung nach einem der vorstehenden Ansprüche, dadurch gekennzeichnet, daß die Rippe (10) aus Polypropylen oder Polyäthylen großer Dichte oder aus Polyester besteht.

5. Kabel, dadurch gekennzeichnet, daß es eine Umhüllung (8) nach einem der vorstehenden Ansprüche und eine diese umgebende Hülle (12) aufweist.

6. Kabel nach Anspruch 5, dadurch gekennzeichnet, daß die Höhe mindestens einer Rippe (10) größer als das Spiel zwischen der Seele und der Hülle des Kabels ist.

7. Herstellungsverfahren für ein Kabel, das eine Zentriervorrichtung für seine Seele aufweist, wobei das Verfahren darin besteht, eine Umhüllung (8) zu bilden, indem die Ränder mindestens eines Bands über eine gegebene Breite um die Seele des Kabels herum zusammengebracht werden, die Ränder über mindestens einen Teil der Breite fest miteinander verbunden werden, um mindestens eine elastische Rippe (10) zu bilden, und eine Hülle (12) um die Umhüllung herum anzuordnen, dadurch gekennzeichnet, daß die gegebene Breite periodisch variabel ist, um dadurch die Höhe der Rippe (10) zu variieren.
